# FASCICULE DE BREVET EUROPEEN

(11) **EP 0 012 950 B1**
(45) Date de publication et mention de la délivrance du brevet: **19.10.1983**
(21) Numéro de dépôt: 79105162.6
(22) Date de dépôt: 14.12.1979
(51) Int. Cl.: H01B 17/02, H01B 17/38

(54) **Isolateur à diélectriques multiples**
Isolator mit mehreren dielektrischen Teilen
Insulator with several dielectrical parts

(30) Priorité: 21.12.1978 FR 7835918
(43) Date de publication de la demande: 09.07.1980
(73) Titulaire: CERAVER Société anonyme dite:, F-75008 Paris (FR)
(72) Inventeur: Willem, Michel, F-03200 Vichy (FR)
(74) Mandataire: Weinmiller, Jürgen

## Description

La présente invention concerne un isolateur comprenant un élément diélectrique en verre trempé ayant la forme d'une assiette et présentant une tête cylindrique, au moins une tige dont au moins une extrémité est scellée dans le logement défini par la tête d'un élément diélectrique, ladite tige présentant au voisinage de son extrémité scellée une collerette de diamètre extérieur supérieur au diamètre extérieur de la tête dans laquelle est scellée ladite extrémité, et au moins un capot recouvrant la tête d'un diélectrique et scellé sur cette dernière.

Un tel isolateur est connu, par exemple du document de FR-A-1 166 372.

Généralement, de tels isolateurs sont constitués par une multiplicité de tels éléments réalisant une chaîne à diélectriques multiples. Dans cette chaîne, le premier capot comporte un organe de fixation à un support, et la dernière tige se prolonge par un organe permettant de supporter un câble électrique. Dans les éléments intermédiaires, un capot et une tige sont réalisés en une seule pièce qui comporte une première partie qui est une tige pour un diélectrique et une seconde partie qui est un capot pour le diélectrique suivant..

Dans le cas d'un isolateur disposé horizontalement, la disposition est un peu différente: les diélectriques sont alors montés tête-bêche, et on a des tiges doubles et des capots doubles, mais l'invention s'applique indifféremment à l'un ou l'autre cas.

Dans de tels isolateurs, les diélectriques sont souvent en verre trempé, et en cas de destruction d'un diélectrique, par écaletement par exemple, comme cela se produit lorsqu'une balle de fusil est tirée sur un diélectrique d'isolateur, il ne subsiste alors plus que des débris de verre formant le fond de la tête du diélectrique et la zone cylindrique comprise entre le capot et la tige. Il a certes été proposé (US-A-2 099 540) de monter un boucilier de protection en deux demicoquilles métalliques ondulées pour protéger les isolateurs en tête de poteaux télégraphiques, mais un tel bouclier, monté volontairement lâche pour autoriser tous mouvements résultant d'un choc, ne constitue en fait qu'un clinquant de protection sans participer aucunement à la résistance mécanique des isolateurs.

Il y a donc toujours un risque que l'isolateur tombe avec le câble qui y est accroché, ce qui est hautement indésirable.

La présente invention a pour but de pallier ces inconvénients, et a pour objet un isolateur tel que celui décrit ci-dessus, caractérisé par le fait que le capot présente une base évasée couvrant une portion annulaire du diélectrique s'étendant au-delà du diamètre extérieur de la tête, de façon à définir un prolongement rigide de part et d'autre de l'élément diélectrique, et que la portion annulaire du diélectrique comprise entre la collerette de la tige et la base évasée du capot présente, du côté du capot un bossage circulaire recouvert par la base évasée du capot, et du côté de la collerette un renforcement circulaire jusqu'où s'étend la collerette.

Ainsi, selon l'invention, en cas d'éclatement d'un diélectrique, des débris de verre se trouvent emprisonnés d'une part entre la tige et le capot mais aussi entre la collerette et la base du capot évitant aux débris de partir, et la cohésion entre les morceaux reste telle que l'isolateur conserve une bien plus grande résistance.

Il est à noter que le document de brevet FR-A- 533 069 décrit déjà un isolateur dont le diélectrique en porcelaine est partiellement revêtu d'une part sur sa face supérieure d'une pièce métallique mince fixée au capot, et d'autre part sur sa face inférieure d'une pièce métallique mince fixée à la douille interne. Cependant, ces pièces métalliques remplissent un rôle exclusivement d'ordre électrique, permettant, grâce au choix judicieux de leurs dimensions, de régler la capacité électrique du maillon. Autrement dit, il s'agit de pièces minces rapportées ne pouvant remplir aucune fonction mécanique.

On va maintenant décrire des exemples de réalisation de l'invention en se référant au dessin annexé dans lequel:
- La figure 1 montre en coupe une vue partielle d'un isolateur selon l'invention.
- La figure 2 montre en coupe une vue partielle d'un isolateur selon l'invention dans le cas d'un montage tête-bêche des diélectriques.

En se reportant à la figure 1, l'ensemble représente une vue partielle d'un isolateur dans laquelle figurent deux diélectriques 1 et 2. Le diélectrique 1 est constitué classiquement d'une partie sensiblement en forme d'assiette 3 présentant une tête cylindrique 4; ce diélectrique 1 est usuellement en verre trempé.

Une tige métallique 5 est scellée par une extrémité dans le logement défini par la tête 4 du diélectrique 1, au moyen d'une masse de mortier de ciment 6. Un capot métallique 7 est également scellé sur la tête 4 du diélectrique 1 par du mortier de ciment 8. De la même manière, une tige métallique 9 est scellée à l'intérieur de la tête 10 du diélectrique 2 par du mortier 11, et un capot métallique 12 est scellé sur la tête 10 du diélectrique 2 par du mortier 13.

Comme on le voit, l'assemblage est réalisé en chaîne au moyen ici d'une tige-capot 14, la tige 5 de la tige-capot 14 servant à l'attache du diélectrique 1 tandis que le capot 12 de la tige-capot 14 sert à l'attache du diélectrique 2.

Selon l'invention, la tige 5 présente, juste au-dessous de la partie en forme d'assiette 3 du diélectrique 1, une collerette 15 dont le diamètre s'étend au delà du diamètre de la tête 4 du diélectrique 1, et le capot 7 présente une base évasée 16 qui recouvre une portion de la partie en forme d'assiette retournée 3 du diélectrique 1, de telle sorte qu'une zone 17 sensiblement horizontale du diélectrique 1 se trouve ainsi emprisonnée entre la collerette 15 et la base évasée 16 du capot 7.

Ainsi, en cas de fragmentation du verre du diélectrique, les fragments de la zone 17 restent emprisonnés et participent à la résistance à la flexion de l'ensemble.

Afin d'améliorer cet emprisonnement, la partie en forme d'assiette 3 présente un renforcement 18 et un bossage 19 circulaires lui donnant un profil en forme de marche d'escalier. La base 16 du capot 7 s'étend jusqu'à recouvrir le bossage 19; de même, la collerette 15 s'étend jusqu'au renforcement 18. La tige-capot 14 comporte avantageusement des nervures de renforcement 40 reliant la collerette 15 au capot 12.

Dans la figure 2, on a représenté une partie d'un isolateur destiné à être placé horizontalement.

Les diélectriques 20, 21, 22 sont disposés tête-bêche. L'assemblage est alors réalisé au moyen de tiges doubles 23, 24 et de capots doubles 25, 26. Les tiges présentent également des collerettes 27, 28, 29, et les capots des bases évasées 30, 31, 32.

Dans cette figure 2, tiges et capots sont scellés mais on peut également adopter la solution avec tiges doubles et capots doubles coulés par gravité sur chemise sertie selon la technique décrite par exemple dans le FR-A- 2 209 937.

## Revendications

Isolateur comprenant un élément diélectrique en verre trempé ayant la forme d'une assiette (3) et présentant une tête cylindrique (4), au moins une tige (5) dont au moins une extrémité est scellée dans là logement défini par la tête d'un élément diélectrique, ladite tige présentant au voisinage de son extrémité scellée une collerette (15; 27, 28, 29) de diamètre extérieur supérieur au diamètre extérieur de la tête dans laquelle est scellée ladite extrémité, et au moins un capot (7) recouvrant la tête d'un diélectrique et scellé sur cette dernière, caractérisé par le fait que le capot présente une base évasée (16; 30, 31, 32) couvrant une portion annulaire du diélectrique s'étendant au-delà du diamètre extérieur de la tête, de façon à définir un prolongement rigide de part et d'autre de l'élément diélectrique, et que la portion annulaire du diélectrique comprise entre la collerette de la tige et la base évasée du capot présente, du côté du capot un bossage circulaire recouvert par la base évasée du capot, et du côté de la collerette un renforcement circulaire jusqu'où s'étend la collerette.

## Patentansprüche

Isolator mit einem dielektrischen Element aus abgeschrecktem Glas, das die Form eines Tellers (3) aufweist und einen zylindrischen Kopf (4), mindestens einen Stab (5), von dem mindestens ein Ende in den vom Kopf eines dielektrischen Elements gebildeten Hohlraum eingesiegelt ist, wobei der Stab in der Nähe seines eingesiegelten Endes eine Manschette (15; 27, 28, 29) aufweist, deren äußerer Durchmesser größer ist als der äußere Durchmesser des Kopfes, in den dieses Ende eingesiegelt ist, und mindestens eine Haube (7) besitzt, die-den Kopf eines Dielektrikums bedeckt und auf diesen Kopf aufgeklebt ist, dadurch gekennzeichnet, daß die Haube eine erweiterte Basis (16; 30, 31, 32) aufweist, die einen ringförmigen Bereich des Dielektrikums bedeckt, der sich außerhalb des äußeren Durchmessers des Kopfes erstreckt, so daß er eine starre Verlängerung zu beiden Seiten des dielektrischen Elements bildet, und daß der ringförmige Bereich des Dielektrikums, der sich zwischen der Manschette des Stabs und der erweiterten Basis der Haube befindet, auf der Seite der Haube einen ringförmigen Vorsprung, der von dem aufgebogenen Rand der Haube bedeckt wird, und auf der Seite der Manschette eine ringförmige Verstärkung aufweist, bis zu der sich die Manschette erstreckt.

## Claims

An insulator which includes a dielectric element of tempered glass having the shape of a plate (3) and presenting a cylindrical head (4), at least one rod (5), at least one end of which is embedded inside a recess defined by the head of a dielectric element, said rod presenting near its embedded end a flange (15; 27, 28, 29) of an outer diameter greater than the outer diameter of the head inside which is embedded said rod end, and at least a cap (7) covering the head of a dielectric and sealed on it, characterized in that the cap presents a flared base (16; 30, 31, 32) covering an annular portion of the dielectric extending beyond the outer diameter of the head so as to define a rigid prolongation on either side of the dielectric element, and that the annular portion of the dielectric comprised between the flange of the rod and the flared. base of the cap presents, on the side of the cap, a circular boss covered by the flared base of the cap, and on the side of the flange a circular rein-' forcement which is abutted by the rim of the flange.
